# EUROPÄISCHE PATENTSCHRIFT

(11) **EP 0 696 965 B1**
(45) Veröffentlichungstag und Bekanntmachung des Hinweises auf die Patenterteilung: **22.01.1997**
(21) Anmeldenummer: 94914371.3
(22) Anmeldetag: 14.04.1994
(51) Int. Cl.: B42F 13/00

(54) **BRIEFORDNER**
LETTER FILE
CLASSEUR POUR LETTRES

(30) Priorität: 03.05.1993 DE 4314445
(43) Veröffentlichungstag der Anmeldung: 21.02.1996
(73) Patentinhaber: Louis Leitz KG, D-70469 Stuttgart (DE)
(72) Erfinder: PFLUGFELDER, Theodor, D-71154 Nufringen (DE)
(74) Vertreter: Wolf, Eckhard, Dr.-Ing.
(86) Internationale Anmeldenummer: EP9401158
(87) Internationale Veröffentlichungsnummer: WO9425291

(56) Entgegenhaltungen:
- WO-A-92/16382

## Beschreibung

Die Erfindung betrifft einen Briefordner aus steifem Pappmaterial mit einem Ordnerrücken, je einem am Ordnerrücken angelenkten Vorderdeckel und Rückdeckel und einer mit einer Grundplatte auf der Innenseite des Rückdeckels lösbar angeordneten Ordnermechanik.

Die Ordnermechanik bekannter Briefordner weist üblicherweise zwei an der Grundplatte senkrecht überstehende Aufreihstifte zur Aufnahme von gelochtem Schriftgut, einen an der Grundplatte zwischen einer Offenstellung und einer Schließstellung begrenzt verschwenkbaren Umlegebügel und einen auf den Umlegebügel unmittelbar oder mittelbar einwirkenden Betätigungshebel auf. Bei den meisten Briefordnern wird die Ordnermechanik werksseitig am Rückdeckel unlösbar angenietet. Damit sind die Ordner zwar ohne jeglichen Montageaufwand sofort einsatzfähig. Die Leerordner erfordern jedoch wegen der sperrigen Mechanik einen erheblichen Lager- und Transportraum. Um diesen Nachteil zu vermeiden, ist es bereits bekannt, den Rückdeckel des Ordners mit einer eingenieteten Einschiebeplatte zu versehen, in welche die Ordnermechanik lösbar eingeschoben werden kann. Die Verrastung geschieht dort über federnde Zungen oder über an der Einschiebeplatte hochstehende federnde Einprägungen. Mit diesen Maßnahmen ist es zwar möglich, die Ordnermechanik und die Orndereinbände getrennt zu lagern und zu versenden. Die zusätzliche, aus Metall bestehende Einschiebeplatte ist jedoch recht materialaufwendig und weist hochstehende Rastteile auf, die bei einer dichten Packung für Versandzwecke zu einer Beschädigung der benachbarten Ordnereinbände führen können.

Ausgehend hiervon liegt der Erfindung die Aufgabe zugrunde, den bekannten Briefordner der eingangs angegebenen Art dahingehend zu verbessern, daß die Ordnermechanik mit möglichst geringem zusätzlichem Materialaufwand lösbar am Ordnereinband befestigbar ist.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung geht von dem Gedanken aus, daß der Rastmechanismus für die Befestigung der Ordnermechanik in einem Durchbruch des relativ dicken Pappmaterials des Rückdeckels so integriert werden kann, daß er nicht oder nur wenig über die Breitseitenflächen des Rückdeckels nach innen oder außen übersteht. Dadurch lassen sich die Ordnereinbände für Lagerungs- und Verpackungszwecke ohne die Gefahr einer Beschädigung durch den Rastmechanismus in dichter Packung übereinanderstapeln. Um dies zu erreichen, wird gemäß der Erfindung vorgeschlagen, daß mindestens eine in einem Durchbruch des Rückdeckels verankerte langgestreckte Rastöse vorgesehen ist, die mindestens eine nach dem Öseninneren weisende Rastfläche für ein an der Grundplatte angeordnetes Rastelement aufweist.

Eine bevorzugte Ausgestaltung der Erfindung sieht vor, daß die Rastöse als durch den Durchbruch hindurchgreifendes, mit nach dem Ösenäußeren umgebördelten, zumindest teilweise umlaufenden Rändern an der Innen- und Außenfläche des Rückdeckels nietartig verankertes Blechteil ausgebildet ist. Vorteilhafterweise sind mindestens zwei in ihrer Längserstreckung zueinander parallel oder auf zueinander konzentrischen Kreisbögen angeordnete Rastösen und eine den Rastflächen entsprechende Anzahl Rastelemente vorgesehen.

Gemäß einer weiteren vorteilhaften Ausgestaltung der Erfindung sind die Rastelemente als an der Grundplatte, insbesondere am Grundplattenrand angeformte, vorzugsweise aus deren dem Rückdeckel zugewandten Standfläche in Richtung Rückdeckel herausgebogene Rastnasen oder Rastnocken ausgebildet. Die Rastelemente können aber auch als an der Grundplatte angeordnete, insbesondere an dieser angenietete, vorzugsweise in Richtung Rückdeckel über die dem Rückdeckel zugewandte Standfläche überstehende Rastnocken ausgebildet sein.

Fertigungstechnisch besonders einfach ist es, wenn die Rastfläche durch einen auf der Innenseite des Rückdeckels in das Öseninnere umgebördelten Randbereich der Rastöse gebildet ist. Zur Erleichterung der Montage ist es zweckmäßig, wenn der der Rastfläche benachbarte Randbereich der Rastöse unter Bildung einer verbreiterten Einführöffnung für das Rastelement nach dem Ösenäußeren gegen die innenseitige Breitseitenfläche des Rückdeckels umgebördelt ist. Eine weitere Verbesserung in dieser Hinsicht wird dadurch erzielt, daß die Rastfläche eine zur Einführöffnung weisende Auflaufschräge sowie eine an die Auflaufschräge anschließende Rastvertiefung für das Rastelement aufweist. Die Rastvertiefung und/oder die Auflaufschräge können dabei durch einfache Prägeverformung in der Rastfläche gebildet werden.

Gemäß einer ersten Ausführungsvariante der Erfindung sind zwei sich in ihrer Längserstreckung parallel zur rückseitigen Randkante des Rückdeckels erstreckende, im Abstand übereinander angeordnete Rastösen vorgesehen, in die die Ordnermechanik parallel zur betreffenden Randkante eingeschoben und dabei eingerastet werden kann.

Eine zweite Ausführungsvariante der Erfindung sieht vor, daß mindestens zwei sich in ihrer Längserstreckung im wesentlichen tangential zu einem gemeinsamen Drehmittelpunkt erstreckende, gleichsinnig ausgerichtete Rastösen vorgesehen sind. Die Rastösen können dabei in ihrer Längserstreckung bezüglich des Drehmittelpunkts teilkreisförmig gekrümmt sein, wobei die Rastflächen auf dem radial außen liegenden gekrümmten Längsseitenrand der Rastösen angeordnet sein können. Grundsätzlich ist es auch möglich, daß in einer Rastöse zwei in der Längserstreckung einen Abstand voneinander aufweisende Rastflächen für zwei in die gleiche Rastöse eingreifende Rastelemente der Grundplatte angeordnet sind. Die Ordnermechanik wird in diesem Falle in einer gegenüber der rückenseitigen Randkante des Rückdeckels schrägen Ausrichtung in die Rastösen eingeführt und durch Drehen um den Drehmittelpunkt vorzugsweise im Uhrzeigersinn mit ihren Rastelementen an den Rastflächen eingerastet.

Um ein selbsttätiges Lösen der Ordnermechanik aus ihrer Rastverbindung auch bei einer Belastung mit Schriftgut zu vermeiden, ist es von Vorteil, wenn die Rastösen in ihrer Längserstreckung quer oder schräg zur rückenseitigen Randkante des Rückdeckels ausgerichtet sind. Bei vier konzentrisch zu einem Drehmittelpunkt angeordneten Rastösen sind zweckmäßig jeweils zwei einander benachbarte Rastösen nach entgegengesetzten Seiten schräg zur betreffenden Randkante des Rückdeckels ausgerichtet. Die Rastösen können dabei in unterschiedlichen Abständen von der rückenseitigen Randkante des Rückdeckels angeordnet sein, während die Rastösen und die zugehörigen Rastelemente zumindest teilweis auf unterschiedlichen Radien bezüglich des gemeinsamen Drehmittelpunkts angeordnet sein können.

Im folgenden wird die Erfindung anhand einiger in der Zeichnung in schematischer Weise dargestellter Ausführungsbeispiele näher erläutert. Es zeigen
- Fig. 1a: eine Seitenansicht einer in einen Ordnereinband lösbar eingesetzten Ordnermechanik;
- Fig. 1b: eine Draufsicht auf die Ordnermechanik nach Fig. 1a;
- Fig. 2: eine ausschnittsweise Innenansicht eines Ordnereinbands mit Rastösen für die Ordermechanik nach Fig. 1a und b;
- Fig. 3a und b: eine Seitenansicht und eine Draufsicht einer gegenüber Fig. 1a und b abgewandelten Ordnermechanik;
- Fig. 4a und b: eine ausschnittsweise Innenansicht eines Ordnereinbands mit Rastösen für die Ordermechanik nach Fig. 3a und b sowie einen Schnitt durch eine Rastöse des betreffenden Ordnereinbands;
- Fig. 5a und b: eine ausschnittsweise Innenansicht eines Ordnereinbands mit Halteösen sowie einen Schnitt durch den Ordnerrücken im Bereich der Halteösen mit Ordermechanik in Explosionsdarstellung;
- Fig. 6a und b: vergrößerte Ausschnitte aus den Fig. 5a und b und
- Fig. 7a und b: eine ausschnittsweise Innenansicht eines Ordnereinbands mit vier Rastösen sowie eine Seitenansicht einer Ordnermechanik mit vier Rastelementen zur Verankerung in den Rastösen des betreffenden Ordnereinbands.

Die in der Zeichnung ausschnittsweise dargestellten Briefordner bestehen im wesentlichen aus einem Ordnerrücken 10, einem nicht dargestellten Vorderdeckel und einem Rückdeckel 12 aus steifem, gegebenenfalls mit einem Überzug versehenen Pappmaterial, die an ihren einander zugewandten Randkanten 14 durch Präge- oder Stauchverformung erzeugte Gelenke einstückig miteinander verbunden sind. Auf der Innenseite des Rückdeckels 12 ist eine Ordnermechanik 16 mit ihrer Grundplatte 18 lösbar befestigt. Die Ordnermechanik greift mit senkrecht überstehenden Aufreihstiften 20 und einem aus Metalldraht gebogenen, zweischenkligen Umlegebügel 22 durch das Ordnerinnere in Richtung Vorderdeckel hindurch. Die Betätigung der Ordnermechanik erfolgt über einen Betätigungshebel 24, der an einem grundplattenfesten Lagerschild 26 schwenkbar gelagert ist und von oben gegen eine unter der Einwirkung einer Blattfeder 28 stehende Kröpfung 30 des Umlegebügels 22 einwirkt.

An der Grundplatte 18 sind Rastelemente 32',32'' angeformt oder angenietet, mit denen die Ordnermechanik 16 in Rastösen 34 des Rückdeckels 12 lösbar einrastbar ist. Im Falle der in Fig. 1 bis 4 gezeigten Ausführungsbeispiele sind die Rastelemente 32' im Zuge eines Stanzvorgangs an den Schmalseitenrändern 36 der Grundplatte in Form von Rastnasen angeformt, während im Falle der Fig. 5 bis 7 die Rastelemente 32'' in Form von Nietbolzen an der Grundplatte 18 angenietet sind.

Die Rastösen 34 sind als durch die Durchbrüche 38 hindurchgreifende, mit ihren nach dem Ösenäußeren umgebördelten, zumindest teilweise umlaufenden Rändern 40 an der Innen- und Außenfläche des Rückdeckels nietartig verankerte Blechteile ausgebildet. Sie weisen mindestens eine nach dem Öseninneren überstehende Rastfläche 42 auf, hinter die jeweils ein Rastelement 32',32'' der Grundplatte 18 einrastbar ist. Die Rastflächen 42 sind dabei durch einen in das Öseninnere umgebördelten Randbereich der Rastösen 34 gebildet. Bei dem in Fig. 1 und 2 gezeigten Ausführungsbeispiel ist der die Rastfläche 42 bildende Ösenrand vollständig in den Durchbruch hineingebogen, während die Rastelemente 32' über die dem Rückdeckel 12 zugewandte Standfläche der Grundplatte 18 hinausgebogen sind, so daß sie in die betreffenden Ösen 34 eingreifen können. Im Unterschied dazu steht beim Ausführungsbeispiel nach Fig. 3 und 4 der die Rastfläche 42 bildende Ösenrand über die Innenfläche des Rückdeckels 12 über (vgl. insbesondere Fig. 3a und 4b), so daß sie vom jeweiligen mit der Standfläche der Grundplatte 18 fluchtenden Rastelement 32' untergriffen werden kann. Die in ihrer Längserstreckung zum Drehpunkt 44 konzentrisch gekrümmten Rastösen 34 weisen dort an ihren radial außen liegenden Längsrändern jeweils zwei Rastflächen 42 auf, hinter die die Rastelemente 32' der Grundplatte 18 paarweise einrastbar sind. Bei dem Ausführungsbeispiel nach Fig. 5a und b sind zwei in ihrer Längserstreckung parallel zur Randkante 14 verlaufende Rastösen 34 im Abstand voneinander so angeordnet, daß die Ordnermechanik 16 mit ihren Rastnocken 32'' von oben nach unten eingeschoben und an den Rastflächen 42 eingerastet werden kann. Die Rastösen 34 mit ihren im unteren Teil nach innen gebogenen Rastflächen 42 sind dabei schlüssellochartig mit einem oberen erweiterten Einführbereich 46 und einem unteren engeren Rastbereich 42 ausgebildet. Die Rastflächen 42 weisen eine durch eine Prägeverformung gebildete Auflaufschräge 48 und eine daran anschließende, durch eine Rastkante 50 getrennte Rastvertiefung 52 für den radial überstehenden Rastkopf 54 des Rastbolzens 32'' auf.

Bei dem in Fig. 7a und b gezeigten Ausführungsbeispiel sind insgesamt vier schlüssellochartige Rastösen 34 vorgesehen, die in ihrer Längserstreckung tangential auf zueinander um den Drehpunkt 44 konzentrisch angeordneten Kreisen paarweise angeordnet sind. Die Rastösen 34 sind hier zur Aufnahme von insgesamt vier über die Standfläche der Grundplatte 18 überstehende bolzenförmige Rastelemente 32'' bestimmt. Die Ordnermechanik wird mit ihren Rastelementen 32'' in einer gegenüber der Randkante 14 schrägen Drehlage in die erweiterten Einführbereiche 46 der Rastösen 34 eingeführt und durch Drehen im Uhrzeigersinn in Richtung des Pfeils 56 an den Rastflächen 42 der Rastösen 34 eingerastet.

Zusammenfassend ist folgendes festzustellen: Die Erfindung bezieht sich auf einen Briefordner mit einem Ordnerrücken 10, je einem am Ordnerrücken angelenkten Vorderdeckel und Rückdeckel 12 aus steifem Pappmaterial und einer mit einer Grundplatte 18 auf der Innenseite des Rückdeckels 12 lösbar angeordneten Ordnermechanik 16. Um mit besonders einfachen Mitteln eine lösbare Befestigung der Ordnermechanik 16 am Rückdeckel 12 zu ermöglichen, wird gemäß der Erfindung vorgeschlagen, daß mindestens eine in einem Durchbruch 38 des Rückdeckels 12 verankerte langgestreckte Rastöse 34 vorgesehen ist, die mindestens eine nach dem Öseninneren weisende Rastfläche 42 für ein an der Grundplatte 18 angeordnetes Rastelement 32', 32'' aufweist.

## Patentansprüche

1. Briefordner mit einem Ordnerrücken (10), je einem am Ordnerrücken (10) angelenkten Vorderdeckel und Rückdeckel (12) vorzugsweise aus steifem Pappmaterial und einer mit einer Grundplatte (18) auf der Innenseite des Rückdeckels (12) lösbar angeordneten Ordnermechanik (16), **gekennzeichnet durch** mindestens eine in einem Durchbruch (38) des Rückdeckels (12) verankerte langgestreckte Rastöse (34), die mindestens eine nach dem Öseninneren weisende Rastfläche (42) für ein an der Grundplatte (18) angeordnetes Rastelement (32',32'') aufweist.

2. Briefordner nach Anspruch 1, **dadurch gekennzeichnet**, daß die Rastöse (34) als durch den Durchbruch (38) des Rückdeckels (12) hindurchgreifendes, mit nach dem Ösenäußeren umgebördelten, zumindest teilweise umlaufenden Rändern (40) an der Innen- und Außenfläche des Rückdeckels (12) nietartig verankertes Blechteil ausgebildet ist.

3. Briefordner nach Anspruch 1 oder 2, **dadurch gekennzeichnet**, daß mindestens zwei in ihrer Längserstreckung zueinander parallele oder auf zueinander konzentrischen Kreisbögen angeordnete Rastösen (34) und eine den Rastflächen (42) entsprechende Anzahl Rastelemente (32',32'') vorgesehen sind.

4. Briefordner nach einem der Ansprüche 1 bis 3, **dadurch gekennzeichnet**, daß die Rastelemente (32') als an der Grundplatte (18), insbesondere am Grundplattenrand (36) angeformte, vorzugsweise aus der dem Rückdeckel (12) zugewandten Standfläche der Grundplatte (18) in Richtung Rückdeckel (12) herausgebogene Rastnasen oder Rastnocken ausgebildet sind.

5. Briefordner nach einem der Ansprüche 1 bis 3, **dadurch gekennzeichnet**, daß die Rastelemente (32'') als an der Grundplatte (18) angeordnete, insbesondere an dieser angenietete, in Richtung Rückdeckel (12) über die dem Rückdeckel zugewandte Standfläche überstehende Rastbolzen ausgebildet sind.

6. Briefordner nach einem der Ansprüche 1 bis 5, **dadurch gekennzeichnet**, daß die Rastfläche (42) durch einen vorzugsweise auf der Innenseite des Rückdeckels (12) in das Öseninnere umgebördelten Randbereich der als Blechteil ausgebildeten Rastöse (34) gebildet ist.

7. Briefordner nach Anspruch 6, **dadurch gekennzeichnet**, daß der der Rastfläche (42) benachbarte Randbereich der Rastöse (34) unter Bildung einer verbreiterten Einführöffnung (46) für das Rastelement nach dem Ösenäußeren gegen die innenseitige Breitseitenfläche des Rückdeckels (12) umgebördelt ist.

8. Briefordner nach Anspruch 7, **dadurch gekennzeichnet**, daß die Rastfläche (42) eine zur Einführöffnung (46) weisende Auflaufschräge (48) sowie eine an die Auflaufschräge anschließende Rastvertiefung (52) für das Rastelement (32'') aufweist.

9. Briefordner nach Anspruch 8, **dadurch gekennzeichnet**, daß die Rastvertiefung (52) und/oder die Auflaufschräge (48) durch eine Prägeverformung in der Rastfläche (42) gebildet ist.

10. Briefordner nach einem der Ansprüche 1 bis 9, **dadurch gekennzeichnet**, daß zwei sich in ihrer Längserstreckung parallel zur rückenseitigen Randkante (14) des Rückdeckels (12) erstreckende, im Abstand übereinander angeordnete Rastösen (34) vorgesehen sind.

11. Briefordner nach einem der Ansprüche 1 bis 9, **dadurch gekennzeichnet**, daß mindestens zwei sich in ihrer Längserstreckung im wesentlichen tangential zu einem gemeinsamen Mittelpunkt (44) erstreckende, gleichsinnig ausgerichtete Rastösen (34) vorgesehen sind.

12. Briefordner nach Anspruch 11, **dadurch gekennzeichnet**, daß die Rastösen (34) in ihrer Längserstreckung bezüglich des Mittelpunkts (44) teilkreisförmig gekrümmt sind.

13. Briefordner nach Anspruch 12, **dadurch gekennzeichnet**, daß die Rastflächen (42) auf dem radial außen liegenden gekrümmten Längsseitenrand der Rastösen (34) angeordnet sind.

14. Briefordner nach einem der Ansprüche 1 bis 13, **dadurch gekennzeichnet**, daß in einer Rastöse (34) zwei in Längserstreckung einen Abstand voneinander aufweisende Rastflächen (42) für zwei in die Rastöse (34) eingreifende Rastelemente (32',32'') der Grundplatte (18) angeordnet sind.

15. Briefordner nach einem der Ansprüche 1 bis 14, **dadurch gekennzeichnet**, daß die Rastösen (34) in ihrer Längserstreckung quer oder schräg zur rückenseitigen Randkante (14) des Rückdeckels (12) ausgerichtet sind.

16. Briefordner nach Anspruch 15, **dadurch gekennzeichnet**, daß bei vier konzentrisch zu einem Mittelpunkt (44) angeordneten Rastösen (34) jeweils zwei einander benachbarte Rastösen nach entgegengesetzten Seiten schräg zur rückenseitigen Randkante (14) des Rückdeckels (12) ausgerichtet sind.

17. Briefordner nach einem der Ansprüche 1 bis 16, **dadurch gekennzeichnet**, daß die Rastösen (34) in unterschiedlichen Abständen von der rückenseitigen Randkante (14) des Rückdeckels (12) angeordnet sind.

18. Briefordner nach einem der Ansprüche 11 bis 17, **dadurch gekennzeichnet**, daß die Rastösen (34) und die zugehörigen Rastelemente (32',32'') zumindest teilweise auf unterschiedlichen Radien bezüglich des gemeinsamen Mittelpunkts (44) angeordnet sind.

## Claims

1. Letter file, having a file spine (10), a front cover and a back cover (12) preferably made of stiff cardboard material which are each hinged on the file spine (10), and a file mechanism (16) releasably disposed by a base plate (18) on the inside of the back cover (12), **characterized by** at least one elongated detent eye (34), which is anchored in an opening (38) of the back cover (12) and comprises at least one detent surface (42) directed towards the eye interior for a detent element (32', 32'') disposed on the base plate (18).

2. Letter file according to claim 1, **characterized in** that the detent eye (34) takes the form of a sheet metal part, which engages through the opening (38) of the back cover (12) and is anchored to the inner and outer surface of the back cover (12) in a rivet-like manner by at least partially circumferential edges (40) which are flanged towards the eye exterior.

3. Letter file according to claim 1 or 2, **characterized in** that there are provided at least two detent eyes (34), which in their longitudinal extension are parallel to one another or are disposed On arcs which are concentric to one another, and a number of detent elements (32', 32'') which corresponds to the number of detent surfaces (42).

4. Letter file according to one of claims 1 to 3, **characterized in** that the detent elements (32') take the form of detent lugs or detent cams which are formed on the base plate (18), in particular on the base plate edge (36), and are preferably bent out towards the back cover (12) from the flat surface of the base plate (18) facing the back cover (12).

5. Letter file according to one of claims 1 to 3, **characterized in** that the detent elements (32'') take the form of clinch bolts which are disposed, in particular riveted, on the base plate (18) and project towards the back cover (12) from the flat surface facing the back cover.

6. Letter file according to one of claims 1 to 5, **characterized in** that the detent surface (42) is formed by an edge region of the detent eye (34) in the form of a sheet metal part, which edge region is preferably flanged at the inside of the back cover (12) into the eye interior.

7. Letter file according to claim 6, **characterized in** that the edge region of the detent eye (34) adjacent to the detent surface (42) is flanged towards the eye exterior against the inside broadside surface of the back cover (12) so as to form a widened insertion opening (46) for the detent element.

8. Letter file according to claim 7, **characterized in** that the detent surface (42) comprises a run-on bevel (48) directed towards the insertion opening (46), as well as a detent recess (52) adjoining the run-on bevel for the detent element (32'').

9. Letter file according to claim 8, **characterized in** that the detent recess (52) and/or the run-on bevel (48) is formed by a stamping deformation in the detent surface (42).

10. Letter file according to one of claims 1 to 9, **characterized in** that two detent eyes (34) are provided, which in their longitudinal extension extend parallel to the back marginal edge (14) of the back cover (12) and are disposed at a distance one above the other.

11. Letter file according to one of claims 1 to 9, **characterized in** that at least two detent eyes (34) are provided, which in their longitudinal extension extend substantially tangentially relative to a common centre (44) and are aligned in the same direction.

12. Letter file according to claim 11, **characterized in** that the detent eyes (34) in their longitudinal extension are curved in the shape of a graduated circle relative to the centre (44).

13. Letter file according to claim 12, **characterized in** that the detent surfaces (42) are disposed on the radially outer-lying, curved longitudinal side edge of the detent eyes (34).

14. Letter file according to one of claims 1 to 13, **characterized in** that there are disposed in one detent eye (34) two detent surfaces (42), which in longitudinal extension are at a distance from one another, for two detent elements (32', 32'') of the base plate (18) which engage into the detent eye (34).

15. Letter file according to one of claims 1 to 14, **characterized in** that the detent eyes (34) in their longitudinal extension are aligned transversely or obliquely relative to the back marginal edge (14) of the back cover (12).

16. Letter file according to claim 15, **characterized in** that, given four detent eyes (34) arranged concentrically relative to a centre (44), there are in each case two adjacent detent eyes aligned in opposite directions obliquely relative to the back marginal edge (14) of the back cover (12).

17. Letter file according to one of claims 1 to 16, **characterized in** that the detent eyes (34) are disposed at different distances from the back marginal edge (14) of the back cover (12).

18. Letter file according to one of claims 11 to 17, **characterized in** that the detent eyes (34) and the associated detent elements (32', 32'') are disposed at least partially on different radii relative to the common centre (44).

## Revendications

1. Classeur pour lettres, comprenant un dos de classeur (10), respectivement une couverture antérieure et une couverture postérieure (12) réalisées de préférence en carton rigide et articulées sur le dos de classeur (10), et un mécanisme de classeur (16) monté de manière amovible sur la surface intérieure de la couverture postérieure (12) au moyen d'une plaque de base (18), **caractérisé en** ce qu'il comprend au moins un oeillet d'arrêt (34) allongé ancré dans un ajour (38) de la couverture postérieure (12) et présentant une surface d'arrêt (42) orientée vers l'intérieur de l'oeillet, pour un élément d'arrêt (32', 32'') disposé sur la plaque de base (18).

2. Classeur pour lettres selon la revendication 1, caractérisé en ce que l'oeillet d'arrêt (34) est réalisé sous la forme d'un élément de tôle traversant l'ajour (38) de la couverture postérieure (12) et ancré à la manière d'un rivet avec des bords (40) continus au moins en partie et rabattus vers l'extérieur de l'oeillet, sur les surfaces intérieure et extérieure de la couverture postérieure (12).

3. Classeur pour lettres selon la revendication 1 ou 2, caractérisé en ce qu'il comprend au moins deux oeillets d'arrêt (34) parallèles dans leur extension longitudinale ou disposés sur des arcs de cercles concentriques, et un nombre d'éléments d'arrêt (32', 32'') correspondant au nombre des surfaces d'arrêt (42).

4. Classeur pour lettres selon l'une des revendications 1 à 3, caractérisé en ce que les éléments d'arrêt (32') sont réalisés sous la forme de talons ou de saillies d'arrêt conformés sur la plaque de base (18), en particulier sur le bord (36) de la plaque de base, de préférence dépliés de la surface de base de la plaque de base (18) tournée vers la couverture postérieure (12), en direction de ladite couverture postérieure (12).

5. Classeur pour lettres selon l'une des revendications 1 à 3, caractérisé en ce que les éléments d'arrêt (32'') sont réalisés sous la forme de boulons d'arrêt disposés sur la plaque de base (18), notamment rivés sur celle-ci, et dépassant en direction de la couverture postérieure (12) de la surface de base tournée vers la couverture postérieure.

6. Classeur pour lettres selon l'une des revendications 1 à 5, caractérisé en ce que la surface d'arrêt (42) est formée par une zone périphérique de l'oeillet d'arrêt (34) conformé en élément de tôle, rabattue de préférence sur la surface intérieure de la couverture postérieure (12) vers l'intérieur de l'oeillet.

7. Classeur selon la revendication 6, caractérisé en ce que la zone périphérique de l'oeillet d'arrêt (34) avoisinant la surface d'arrêt (42) est rabattue vers l'extérieur de l'oeillet contre la surface intérieure du côté large de la couverture postérieure (12), avec formation d'une ouverture d'introduction (46) élargie pour l'élément d'arrêt.

8. Classeur pour lettres selon la revendication 7, caractérisé en ce que la surface d'arrêt (42) présente une rampe (48) dirigée vers l'ouverture d'introduction (46), ainsi qu'un creux d'arrêt (52) pour l'élément d'arrêt (32'') qui fait suite à ladite rampe.

9. Classeur pour lettres selon la revendication 8, caractérisé en ce que le creux d'arrêt (52) et/ou la rampe (48) sont formés par estampage dans la surface d'arrêt (42).

10. Classeur pour lettres selon l'une des revendications 1 à 9, caractérisé en ce qu'il comprend deux oeillets d'arrêt (34) disposés à distance l'un au-dessus de l'autre et s'étendant dans le sens longitudinal parallèlement au bord postérieur (14) de la couverture postérieure (12).

11. Classeur pour lettres selon l'une des revendications 1 à 9, caractérisé en ce qu'il comprend au moins deux oeillets d'arrêt (34) orientés dans le même sens et s'étendant sensiblement, dans le sens longitudinal, tangentiellement à un centre (44) commun.

12. Classeur pour lettres selon la revendication 11, caractérisé en ce que les oeillets d'arrêt (34) sont cintrés dans le sens longitudinal en arc de cercle par rapport au centre (44).

13. Classeur selon la revendication 12, caractérisé en ce que les surfaces d'arrêt (42) sont disposées sur un bord cintré du grand côté des oeillets d'arrêt (34), situé radialement à l'extérieur.

14. Classeur pour lettres selon l'une des revendications 1 à 13, caractérisé en ce que dans un oeillet d'arrêt (34) sont disposés, longitudinalement à distance l'une de l'autre, deux surfaces d'arrêt (42) pour deux éléments d'arrêt (32', 32'') de la plaque de base (18) qui s'enclenchent dans l'oeillet d'arrêt (34).

15. Classeur pour lettres selon l'une des revendications 1 à 14, caractérisé en ce que les oeillets d'arrêt (34) sont orientés, dans le sens de leur extension longitudinale, transversalement ou en oblique vers le bord postérieur (14) de la couverture postérieure (12).

16. Chasseur pour lettres selon la revendication 15, caractérisé en ce que pour quatre oeillets d'arrêt (34) disposés concentriquement autour d'un centre (44), respectivement deux oeillets d'arrêt voisins sont orientés vers des côtés opposés, en oblique vers le bord postérieur (14) de la couverture postérieure (12).

17. Chasseur pour lettres selon l'une des revendications 1 à 16, caractérisé en ce que les oeillets d'arrêt (34) sont disposés à des distances variables du bord postérieur (14) de la couverture postérieure (12).

18. Chasseur pour lettres selon l'une des revendications 11 à 17, caractérisé en ce que les oeillets d'arrêt (34) et les éléments d'arrêt (32', 32'') associés sont disposés au moins en partie sur des rayons différents par rapport au centre (44) commun.
